# EUROPÄISCHE PATENTSCHRIFT

(11) **EP 1 698 399 B1**
(45) Veröffentlichungstag und Bekanntmachung des Hinweises auf die Patenterteilung: **05.11.2008**
(21) Anmeldenummer: 05028346.4
(22) Anmeldetag: 23.12.2005
(51) Int. Cl.: B05B 1/14, B65D 83/16

(54) **Austrittshaube für ein Sprühgerät zum Versprühen einer hochviskosen Flüssigkeit**
Outlet cover for spraying device for spraying fluids of high viscosity.
Couvercle perforé de sortie pour appareil de distribution d'un fluide à haute viscosité

(30) Priorität: 05.03.2005 DE 102005010173
(43) Veröffentlichungstag der Anmeldung: 06.09.2006
(73) Patentinhaber: AERO PUMP GMBH Zerstäuberpumpen, 65239 Hochheim/Main (DE)
(72) Erfinder: Christ, Stefan, 65239 Hochheim (DE)
(74) Vertreter: Knoblauch, Andreas

(56) Entgegenhaltungen:
- WO-A-20/04043608
- FR-A- 2 067 520
- GB-A- 559 935

## Beschreibung

Die Erfindung bezieht sich auf eine am Ende eines Auslaßkanals eines Sprühgeräts für hochviskose oder gelartige Medien anbringbare Austrittshaube, deren Boden gleichmäßig dick ist und relativ zueinander divergierende Austrittskanäle aufweist.

Hochviskose oder gelartige Medien sind nicht aerosolbildungsfähig. Beispielsweise kann es sich um Körperpflegemittel, Arzneimittel, Gele und Öle handeln. Solche Medien lassen sich nicht mit einem herkömmlichen Sprühgerät, das für niedrigviskose Flüssigkeiten geeignet ist und nur eine Düsenöffnung aufweist, in Form eines Sprühkegels aus feinen Tröpfchen gleichmäßig auf eine Oberfläche auftragen.

Aus der DE 103 21 902 A1 ist ein Sprühgerät mit einer Austrittshaube der eingangs geschilderten Art bekannt, bei der daher mehrere divergierende Austrittskanäle im Boden der Austrittshaube ausgebildet sind. Die Austrittsöffnungen aller Austrittskanäle liegen jedoch auf einem Kreis. Die ausgesprühten Strahlen bilden daher einen hohlen Sprühkegel. Um ein annähernd gleichmäßiges Besprühen einer Oberfläche zu ermöglichen, muß das Sprühgerät entsprechend bewegt werden. Ferner verjüngen sich die Austrittskanäle zu ihren Austrittsöffnungen hin, und ihre Querschnittsform ist etwa viereckig. Die Herstellung solcher Austrittskanäle ist schwierig.

Eine weitere Austrittshaube eines Sprühgeräts ist aus WO 2004/043608 A1 bekannt. Hier sind mehrere Austrittskanäle vorgesehen, die an ihrem austrittsseitigen Ende eine Durchmessererweiterung aufweisen. Die Durchmessererweiterung kann unterschiedlich geneigte Flanken aufweisen, wobei eine äußere Flanke stärker nach außen geneigt ist als eine innere Flanke nach innen. Der Durchmesser der Austrittskanäle kann sich bis zur Durchmessererweiterung etwas vermindern. Mit einer derartigen Austrittshaube soll ein Aerosol aus einem Aerosolbehälter ausgegeben werden können.

GB 559 935 A zeigt einen Sprühkopf und eine Düse, die zur Verwendung mit einer Vorrichtung zum Versprühen von Flüssigkeiten unter Druck geeignet ist. Damit sollen Öle und andere Flüssigkeiten versprüht werden können, ggf. unter Zuhilfenahme von Luft. Die Einrichtung weist eine perforierte Kappe auf, die auf einen Deflektor aufgesetzt ist. Der Deflektor wiederum ist in ein Rohr eingesetzt, das eine Einschnürung aufweist. In der Einschnürung sind weitere Austrittsdüsen angeordnet, so daß das Sprührohr eine Flüssigkeit in alle Richtungen ausgeben kann. Wenn das Sprührohr beispielsweise in die Zündkerzenöffnung eines Zylinders eines Flugzeugmotors eingesetzt wird, dann kann man mit dem Sprührohr einen Ölfilm gleichmäßig auf alle Innenflächen des Zylinders aufbringen.

Der Erfindung liegt die Aufgabe zugrunde, eine Austrittshaube der eingangs genannten Art anzugeben, die einfacher herstellbar ist und die Handhabung eines mit ihr versehenen Sprühgeräts erleichtert.

Erfindungsgemäß ist diese Aufgabe dadurch gelöst, daß der Boden nach außen gewölbt ist und die Austrittskanäle über ihre gesamte der Dicke des Bodens entsprechende Länge einen gleichbleibenden Querschnitt aufweisen und über den Boden verteilt angeordnet sind, wobei der Boden aus einer ebenen Platte, die senkrecht zu ihrer Ebene mit den Austrittskanälen versehen ist, in die gewölbte Form gedrückt ist.

Bei dieser Lösung lassen sich die Austrittskanäle aufgrund ihres gleichbleibenden Querschnitts einfacher ausbilden. Der gleichbleibende Querschnitt ermöglicht die Ausbildung sehr vieler Austrittskanäle mit kleiner Querschnittsfläche. Die Austrittskanäle können daher bei gleicher Festigkeit des Bodens der Austrittshaube im Vergleich zur gattungsgemäßen Austrittshaube relativ dicht beieinander liegen. Dadurch ergeben sich entsprechend viele dünne Sprühstahlen, die in Verbindung mit der Verteilung der Austrittskanäle über den Boden der Austrittshaube eine weitgehend gleichmäßig besprühte Oberfläche, ohne das mit der Austrittshaube versehene Sprühgerät relativ zu der zu besprühenden Oberfläche bewegen zu müssen. Durch das Drücken in die gewölbte Form werden alle Austrittskanäle unter dem gleichen rechten Winkel zur Ebene der Platte ausgebildet. Die divergierende Richtung der Austrittskanäle ergibt sich dann auf einfache Weise durch das Drücken der Wölbung.

Die Austrittskanäle können auf einfache Weise mittels Laser-Strahl ausgebildet sein. Dies ermöglicht es, die Austrittskanäle nicht nur relativ nahe beieinander, sondern auch sehr fein auszubilden.

Alternativ können die Austrittskanäle auch in einem Ätzverfahren ausgebildet werden.

So ist es möglich, daß der Querschnitt der Austrittskanäle rund ist und der Querschnitt im Bereich von 5 bis 50 Mikrometer liegt.

Der Boden kann zwar aus Kunststoff bestehen. Vorzugsweise weist er jedoch Metall auf. Er kann dann bei hinreichender Festigkeit relativ dünn ausgebildet und leicht kalt verformt werden, um die Wölbung auszubilden.

Am Rand des Bodens kann eine zylindrische Wand entgegengesetzt zur Wölbungsrichtung abstehen. Die zylindrische Form der Wand läßt sich ebenfalls leicht herstellen.

Die Wand kann ebenfalls aus Metall hergestellt sein. Vorzugsweise weist sie jedoch thermoplastischen Kunststoff auf. Der Kunststoff ermöglicht es, den Rand des Bodens einfach im Spritzgußverfahren in einem Formwerkzeug mit der zylindrischen Wand zu umspritzen, um den Boden und die Wand zu verbinden.

Alternativ kann die zylindrische Wand auch vorgefertigt und der Boden im Preßsitz in dem einen Rand der zylindrischen Wand befestigt werden.

Sodann kann zumindest der Boden auf seiner Innenseite mit einer oligodynamischen Substanz beschichtet sein. Eine solche Substanz wirkt sterilisierend und keimtötend auf einen nach einer Benutzung des Sprühgeräts in der Austrittshaube verbliebenen Rest des Mediums, der nach einiger Zeit vor der nächsten Benutzung des Sprühgeräts kontaminiert wurde.

Auch die Innenseite der zylindrischen Wand kann mit der Substanz beschichtet sein. Je größer die beschichtete Fläche ist, um so größer ist die Wirkung der Substanz.

Die Substanz kann ein Schwermetall aufweisen. Diese Substanz läßt sich am einfachsten auf einem Metall-Boden fest aufbringen. Bei dem Schwermetall handelt es sich vorzugsweise um Silber. Gold oder Zinn wären ebenfalls möglich.

Das Silber kann dabei mit Kupfer legiert sein.

Die Erfindung und ihre Weiterbildungen werden nachstehend anhand der beiliegenden Zeichnung eines Ausführungsbeispiels näher beschrieben. Darin stellen dar:
- Fig. 1: einen Axialschnitt durch einen Betätigungskopf eines bekannten Sprühgeräts, das jedoch mit einer erfindungsgemäßen Austrittshaube versehen ist, und
- Fig. 2: eine perspektivische Darstellung der Austrittshaube in vergrößertem Maßstab.

Nach Fig. 1 ist eine erfindungsgemäße Austrittshaube 1 in einem Betätigungskopf 2 eines Sprühgeräts, wie es aus der DE 102 31 751 B4 bekannt ist, am Ende eines Außlaßkanals 3 eingesetzt. Während das bekannte Sprühgerät zum Versprühen einer niedrigviskosen Flüssigkeit in Form eines Aerosols geeignet ist, ermöglicht die anstelle des bekannten Sprüheinsatzes mit Wirbelkammer in den Betätigungskopf 2 eingesetzte Austrittshaube 1 das Versprühen eines hochviskosen oder gelartigen Mediums, zum Beispiel ein Körperpflegemittel, Arzneimittel, Gel oder Öl, durch manuelle Ausübung eines Drucks auf den Betätigungskopf 2, der das Medium aus einem Behälter des Sprühgeräts in den Austrittskanal 3 gegen ein darin verschiebbares Ventilverschlußstück 4 drückt, das dann gegen die Kraft einer Feder 5 in die Offen-Stellung relativ zu einer Öffnung 6 im Austrittskanal 3 verschoben wird, so daß das Medium über die Austrittshaube 1 austreten kann.

Um das Medium gleichmäßig auf eine Oberfläche zu sprühen, ist ein gleichmäßig dicker, nach außen gewölbter Boden 7 der Austrittshaube 1 mit weitgehend gleichmäßig verteilten, senkrecht zu seiner Innen- und Außenseite gerichteten Austrittskanälen 8 versehen. Die Wölbung ist vorzugsweise sphärisch. Die Austrittskanäle divergieren daher relativ zueinander entsprechend der Krümmung der Wölbung des Bodens 7. Sie haben über ihre der Dicke des Bodens 7 entsprechende Länge einen gleichbleibenden runden Querschnitt und liegen relativ dicht beieinander. Der Boden 7 ist in der Weise hergestellt worden, daß eine zunächst ebene, runde Platte aus Metall, hier Messing, senkrecht zu ihrer Ebene mit den Austrittskanälen 8 versehen und dann kalt in die gewölbte Form gedrückt worden ist. Diese Verformung der Platte ergibt gleichzeitig den relativ zueinander divergierenden Verlauf der Austrittskanäle 8.

Die Austrittskanäle sind mittels eines Laser-Strahls ausgebildet worden. Sie können aber auch durch Ätzen der Platte ausgebildet sein. Dabei wird eine lithografische Beschichtung der Platte mit einem gegen das Ätzmittel resistenten Mittel, das an den mit den Austrittskanälen zu versehenden Stellen der Platte weggelassen und nach dem Ätzen dieser Stellen entfernt wird.

Der Boden 7 ist an seinem Rand mit dem Rand einer zylindrischen Wand aus thermoplastischen Kunststoff, zum Beispiel POM (Polyoximethylen) oder PP (Polypropylen) umspritzt.

Alternativ kann der Boden 7 im Rand der zylindrischen Wand 9 im Preßsitz befestigt sein.

Statt aus Kunststoff kann die zylindrische Wand 9 auch aus Metall bestehen.

Dagegen kann der Boden 7 alternativ aus Kunststoff bestehen.

Der Boden 7 und vorzugsweise auch die zylindrische Wand 9 sind innen mit einer (nicht dargestellten) oligodynamischen Substanz beschichtet, die sterilisierend und keimtötend wirkt, um zu verhindern, daß ein nach einer Benutzung des Sprühgeräts in der Austrittshaube 1 verbliebener Rest des versprühten Mediums vor einer späteren, erneuten Benutzung des Sprühgeräts mit Bakterien und/oder schädlichen Keimen kontaminiert wird. Die Substanz enthält ein entsprechendes Schwermetall, hier Silber oder eine Legierung aus Silber und Kupfer. Alternativ könnte auch Gold oder Zinn verwendet werden.

Vorzugsweise, aber nicht notwendigerweise, besteht der Boden 7 daher aus Metall, desgleichen die zylindrische Wand 9, da sich Metall leichter mit einem Metall galvanisch beschichten läßt.

Die beschriebene Form der Austrittshaube 1 ist nicht nur einfach herstellbar, sondern ermöglicht auch ein gleichmäßiges Besprühen einer begrenzten Oberfläche, zum Beispiel eines relativ kleinen Teils einer menschlichen Haut oder eines Auges, mittels eines hochviskosen oder gelartigen Mediums in Form eines Sprühkegels aus weitgehend gleichmäßig verteilten Strahlen des Mediums, ohne dabei das mit der Austrittshaube versehene Sprühgerät relativ zu der zu besprühenden Oberfläche bewegen zu müssen, sofern die Oberfläche nicht größer als der Sprühkegel-Querschnitt in angemessener Entfernung der Austrittshaube von der zu besprühenden Oberfläche ist.

## Patentansprüche

1. Am Ende eines Auslaßkanals (3) eines Sprühgeräts für hochviskose oder gelartige Medien anbringbare Austrittshaube (1), deren Boden (7) gleichmäßig dick ist und relativ zueinander divergierende Austrittskanäle (8) aufweist, **dadurch gekennzeichnet, daß** der Boden (7) nach außen gewölbt ist und die Austrittskanäle (8) über ihre gesamte der Dicke des Bodens (7) entsprechende Länge einen gleichbleibenden Querschnitt aufweisen und über den Boden (7) verteilt angeordnet sind, wobei der Boden (7) aus einer ebenen Platte, die senkrecht zu ihrer Ebene mit den Austrittskanälen versehen ist, in die gewölbte Form gedrückt ist.

2. Austrittshaube nach Anspruch 1, **dadurch gekennzeichnet, daß** die Austrittskanäle (8) mittels Laser-Strahl oder durch ein Ätzverfahren ausgebildet sind.

3. Austrittshaube nach Anspruch 1 oder 2, **dadurch gekennzeichnet, daß** der Querschnitt der Austrittskanäle (8) rund ist und der Querschnitt im Bereich von 5 bis 50 Mikrometer liegt.

4. Austrittshaube nach einem der Ansprüche 1 bis 3, **dadurch gekennzeichnet, daß** der Boden (7) Metall aufweist.

5. Austrittshaube nach einem der Ansprüche 1 bis 4, **dadurch gekennzeichnet, daß** am Rand des Bodens (7) eine zylindrische Wand (9) entgegengesetzt zur Wölbungsrichtung absteht.

6. Austrittshaube nach Anspruch 5, **dadurch gekennzeichnet, daß** die zylindrische Wand (9) thermoplastischen Kunststoff aufweist.

7. Austrittshaube nach Anspruch 6, **dadurch gekennzeichnet, daß** der Rand des Bodens (7) mit der zylindrischen Wand (9) umspritzt ist.

8. Austrittshaube nach Anspruch 5 oder 6, **dadurch gekennzeichnet, daß** der Boden (7) im Preßsitz in dem einen Rand der zylindrischen Wand (9) befestigt ist.

9. Austrittshaube nach einem der Ansprüche 1 bis 8, **dadurch gekennzeichnet, daß** zumindest der Boden (7) auf seiner Innenseite mit einer oligodynamischen Substanz beschichtet ist.

10. Austrittshaube nach Anspruch 9, **dadurch gekennzeichnet, daß** die Innenseite der zylindrischen Wand (9) mit der Substanz beschichtet ist.

11. Austrittshaube nach Anspruch 9 oder 10, **dadurch gekennzeichnet, daß** die Substanz ein Schwermetall aufweist.

12. Austrittshaube nach Anspruch 11, **dadurch gekennzeichnet, daß** das Schwermetall Silber ist.

13. Austrittshaube nach einem der Ansprüche 9 bis 12, **dadurch gekennzeichnet, daß** die Substanz eine Legierung aus Silber und Kupfer aufweist.

## Claims

1. Discharge hood (1) which can be attached to the end of an outlet channel (3) of a spraying apparatus for highly viscous or gel-like media, the base (7) of the discharge hood (1) being uniformly thick and having discharge channels (8) diverging relative to one another, **characterised in that** the base (7) is arched outwards and the discharge channels (8) have a constant cross-section over their entire length corresponding to the thickness of the base (7) and are arranged distributed over the base (7), wherein the base (7) is pressed into the arched shape from a flat plate, which is provided vertically to its plane with the discharge channels.

2. Discharge hood according to claim 1, **characterised in that** the discharge channels (8) are formed by means of laser beam or by an etching process.

3. Discharge hood according to claim 1 or 2, **characterised in that** the cross-section of the discharge channels (8) is round and the cross-section lies in the range from 5 to 50 micrometres.

4. Discharge hood according to one of claims 1 to 3, **characterised in that** the base (7) comprises metal.

5. Discharge hood according to one of claims 1 to 4, **characterised in that** on the edge of the base (7), a cylindrical wall (9) projects opposite to the direction of arching.

6. Discharge hood according to claim 5, **characterised in that** the cylindrical wall (9) comprises thermoplastic material.

7. Discharge hood according to claim 6, **characterised in that** the edge of the base (7) is moulded in with the cylindrical wall (9).

8. Discharge hood according to claim 5 or 6, **characterised in that** the base (7) is attached by a press fit in the one edge of the cylindrical wall (9).

9. Discharge hood according to one of claims 1 to 8, **characterised in that** at least the base (7) is coated with an oligodynamic substance on its inner side.

10. Discharge hood according to claim 9, **characterised in that** the inner side of the cylindrical wall (9) is coated with the substance.

11. Discharge hood according to claim 9 or 10, **characterised in that** the substance comprises a heavy metal.

12. Discharge hood according to claim 11, **characterised in that** the heavy metal is silver.

13. Discharge hood according to one of claims 9 to 12, **characterised in that** the substance comprises an alloy of silver and copper.

## Revendications

1. Capot de sortie (1) susceptible d'être monté à l'extrémité d'un canal de départ (3) d'un appareil de pulvérisation pour des milieux hautement visqueux ou semblables à des gels, dont le fond (7) présente une épaisseur régulière et présente des canaux de sortie (8) divergeant les uns par rapport aux autres, **caractérisé en ce que** le fond (7) est bombé vers l'extérieur et les canaux de sortie (8) présentent sur la totalité de leur longueur correspondant à l'épaisseur du fond (7) une section qui reste égale et sont agencés en répartition sur le fond (7), ledit fond (7) étant matricé à partir d'une plaque plane, dotée des canaux de sortie perpendiculairement à son plan, pour donner la forme bombée.

2. Capot de sortie selon la revendication 1, **caractérisé en ce que** les canaux de sortie (8) sont réalisés au moyen d'un faisceau laser ou par un procédé d'attaque chimique.

3. Capot de sortie selon la revendication 1 ou 2, **caractérisé en ce que** la section des canaux de sortie (8) est ronde, et cette section est située dans la plage de 5 à 50 µm.

4. Capot de sortie selon l'une des revendications 1 à 3, **caractérisé en ce que** le fond (7) comprend du métal.

5. Capot de sortie selon l'une des revendications 1 à 4, **caractérisé en ce qu'**une paroi cylindrique (9) est dressée au bord du fond (7) en sens opposé à la direction du bombement.

6. Capot de sortie selon la revendication 5, **caractérisé en ce que** la paroi cylindrique (9) comprend une matière thermoplastique.

7. Capot de sortie selon la revendication 6, **caractérisé en ce que** le bord du fond (7) est enrobé avec la paroi cylindrique (9).

8. Capot de sortie selon la revendication 5 ou 6, **caractérisé en ce que** le fond (7) est fixé par engagement à la presse dans l'un des bords de la paroi cylindrique (9).

9. Capot de sortie selon l'une des revendications 1 à 8, **caractérisé en ce qu'**au moins le fond (7) est revêtu sur sa face intérieure d'une substance oligo-dynamique.

10. Capot de sortie selon la revendication 9, **caractérisé en ce que** la face intérieure de la paroi cylindrique (9) est revêtue avec la substance.

11. Capot de sortie selon la revendication 9 ou 10, **caractérisé en ce que** la substance comprend un métal lourd.

12. Capot de sortie selon la revendication 11, **caractérisé en ce que** le métal lourd est de l'argent.

13. Capot de sortie selon l'une des revendications 9 à 12, **caractérisé en ce que** la substance comprend un alliage d'argent et de cuivre.
